# EUROPÄISCHE PATENTSCHRIFT

(11) **EP 0 224 754 B1**
(45) Veröffentlichungstag und Bekanntmachung des Hinweises auf die Patenterteilung: **22.04.1992**
(21) Anmeldenummer: 86115481.3
(22) Anmeldetag: 07.11.1986
(51) Int. Cl.: H04R 27/00

(54) **Elektroakustische Diskussionsanlage**
Electroacoustic discussion arrangement
Dispositif de discussion électroacoustique

(30) Priorität: 04.12.1985 DE 3542886
(43) Veröffentlichungstag der Anmeldung: 10.06.1987
(73) Patentinhaber: Brähler, Helmut, D-53639 Königswinter (DE)
(72) Erfinder: Brähler, Helmut, D-53639 Königswinter (DE)
(74) Vertreter: Turi, Michael, Dipl.-Phys.

(56) Entgegenhaltungen:
- EP-A- 0 041 902
- DE-A- 3 512 255
- GB-A- 2 151 870
- FUNKSCHAU, Nr. 6, März 1983, Seiten 72-75, München, DE; TASCHENÜBERSETZER: "Englisch für 10 pfennige die Stunde"

## Beschreibung

Die Erfindung betrifft eine elektroakustische Diskussionsanlage nach dem Oberbegriff des Anspruches l.

Eine derartige Diskussionsanlage ist aus GB-A-2 151 870 bekannt.

Elektroakustische Diskussionsanlagen erleichtern die gegenseitige akustische Verständigung der Teilnehmer einer Diskussion, Konferenz oder dergleichen. Den Teilnehmern stehen Teilnehmergeräte mit Mikrofonen zur Verfügung, die einzeln, meistens von der Zentrale aus gesteuert, wahlweise eingeschaltet werden. Das gesprochene Wort wird über zentrale oder dezentrale Lautsprecher oder über Kopfhörer, die an den Teilnehmergeräten angeschlossen sind, hörbar gemacht. Weiterentwickelte Diskussionsanlagen bieten dem Benutzer darüber hinaus zusätzliche Funktionen. Ihre Teilnehmergeräte dienen nicht nur als Mikrofonpult, sie werden auch zum Abstimmen, zur Bewertung, zur Lernkontrolle und generell als Kommunikationsmittel zwischen der Organisation und dem Diskussions-Teilnehmer, z.B. als Personenrufgerät, verwendet. In vielen Fällen ist außerdem eine Personenerkennung unumgänglich; diese wird meistens durch einen im Teilnehmergerät eingebauten Kartenleser erreicht.

Aufgrund der genannten vielen Funktionen haben die Teilnehmergeräte der bekannten Diskussionsanlagen mehrere Schalter und Taster zur Steuerung des Betriebszustandes und zur Eingabe von Nachrichten an die Zentrale durch den Teilnehmer sowie Leuchten zur Meldung der Betriebszustände und zur Ausgabe einfacher Nachrichten für den Teilnehmer, z.B. für die Meldung der Aufnahmebereitschaft des Mikrofons. Diese Bedienungs- und Anzeigeelemente müssen beschriftet sein, damit der Teilnehmer sie versteht. Diese Beschriftung in einem ausreichenden Umfang bereitet jedoch erhebliche Schwierigkeiten. Diskussionsanlagen werden praktisch immer in mehrsprachiger Umgebung eingesetzt. Deshalb ist auch Mehrsprachigkeit eigentlich notwendig. Piktogramme sind hier keine Hilfe, da sie für die vielfältigen und sehr komplexen Funktionen, die es zu erläutern gilt, nur sehr schwer allgemein verständlich realisierbar sind. Schließlich ist bei den bekannten Diskussionsanlagen überhaupt keine Benutzerführung nach Maßgabe des jeweiligen Betriebszustandes möglich.

Der Erfindung liegt als Aufgabe die Schaffung einer elektroakustischen Diskussionsanlage zugrunde, an deren Teilnehmergeräten eine in mehreren Sprachen verständliche Anzeige von Betriebszuständen und Benutzungshinweisen realisiert ist.

Diese Aufgabe ist erfindungsgemäß mit der im Anspruch l und bezüglich vorteilhafter Ausgestaltungen in den Unteransprüchen gekennzeichneten Diskussionsanlage gelöst.

Bei der erfindungsgemäßen Diskussionsanlage ist zur Anzeige aller Betriebszustände und der gewünschten Benutzungshinweise an jedem Teilnehmergerät nur eine einzige, große Flüssigkristallanzeige vorgesehen. An dieser werden die Hinweise in Textform, d.h. mit den Mitteln der Sprache angezeigt. Dies ermöglicht die Wiedergabe auch komplexer Sachverhalte und stellt die Verständlichkeit sicher. Die Anzeige erfolgt immer nur in einer einzigen Sprache. Dadurch ist jede Verwirrung durch das gleichzeitige Erscheinen verschiedener Sprachen ausgeschlossen. Die für die Anzeige jeweils zu benutzende Sprache wird an einem Sprachenwahlschalter des jeweiligen Teilnehmergerätes eingestellt. Dieser kann vom Teilnehmer selbst entsprechend seinen Wünschen bedient werden. Dadurch erscheint an jedem Teilnehmergerät auf der Flüssigkristallanzeige individuell jeweils diejenige Sprache, die dem Teilnehmer angenehm ist. Alternativ kann auch vorgesehen sein, daB die Sprachenwahlschalter für die Teilnehmer nicht zugänglich sind. Dies kann dann angebracht sein, wenn an Konferenzen oder dergleichen immer nur Teilnehmer einer gleichen Sprache teilnehmen. Dann werden die Sprachenwahlschalter einmal vor Beginn jeder Konferenz auf die jeweilige Konferenzsprache fest eingestellt. Der Vorrat der Anzeige-Texte in den verschiedenen Sprachen ist dezentral im jeweiligen Teilnehmergerät in einem Spreicher abgelegt. Dies ist günstiger als eine auch denkbare fortlaufende Übertragung der Anzeige-Texte von der Zentrale zu den Teilnehmergeräten, weil im letzteren Falle allein für die Übertragung der Anzeige-Texte in den verschiedenen Sprachen ein aufwendiger Übertragungskanal recht hoher Kapazität zwischen der Zentrale und den Teilnehmergeräten zur Verfügung gestellt werden müßte. Die dezentralen Textspeicher können ohne Belastung der Übertragungskapazität zwischen Zentrale und Teilnehmergeräten die Anzeige-Texte ohne weiteres in einer großen Anzahl von Sprachen, z.B. in zwölf Sprachen, enthalten.

Sehr häufig werden Diskussionsanlagen in Verbindung mit Simultan-Dolmetscheranlagen eingesetzt. Dann ist es möglich, daß jeder Diskussionsteilnehmer die Beiträge der übriger Teilnehmer in Übersetzung mithört. Ausgehend hiervon ist bei der wichtigen Weiterbildung der Erfindung nach Anspruch 2 der Vorteil erreicht, daß die Anzeige am Teilnehmergerät automatisch immer in derjenigen Sprache erfolgt, die sich der Teilnehmer als Abhör-Sprache ausgewählt hat.

Bei Diskussionsanlagen in Verbindung mit Dolmetscheranlagen liegt die Zuordnung der Sprachen zu den NF-Kanälen der Abhör-Empfänger gewöhnlich immer nur für eine Veranstaltung fest, sei es, weil man die angebotenen Sprachen auf die ersten Kanäle der Abhör-Empfänger ohne Lücken dazwischen legen will oder weil man für eine bestimmte Veranstaltung generell einen anderen Sprachen-Satz als für die vorangehende Veranstaltung benötigt. Mit der Ausgestaltung der Erfindung nach Anspruch 3 ist sichergestellt, daB auch bei wechselnder Zuordnung von Sprachen zu den NF-Kanälen der Abhör-Empfänger immer die Übereinstimmung zwischen Abhör-Sprache und Anzeige-Sprache besteht. Der Prozessor erhält eine der jeweiligen Kanal-Belegung entsprechende Zuordnungsliste, anhand welcher er die für die einzelnen Stellungen des Kanalwahlschalters geltenden Sprachen kennt und entsprechend den Textspeicher ansteuern kann.

Sucht man eine preiswerte Lösung, kommen als Textspeicher Festwertspeicher (ROMS) infrage. Allerdings müssen diese ausgewechselt werden, wenn andere oder abgeänderte Anzeige-Texte benötigt werden. Das Auswechseln kann erspart werden durch die Verwendung von RAMs, die nach jedem Einschalten der Diskussionsanlage von der Zentrale aus einmalig mit den benötigten Texten geladen werden. Allerdings ist ein Laden nach jedem Einschalten notwendig, da die RAMs im stromlosen Zustand ihren Inhalt verlieren. Der letztgenannte Nachteil wird durch die Verwendung von umladbaren Festwertspeichern (EEPROM oder EAROM) als Textspeicher vermieden. Diese behalten ihren jeweiligen Inhalt so lange, bis sie von der Zentrale aus gelöscht und mit einem neuen Text-Satz geladen werden. Im folgenden ist die Erfindung mit weiteren vorteilhaften Einzelheiten anhand eines schematisch dargestellten Ausführungsbeispieles näher erläutert. In den Zeichnungen zeigen:
- Figur l: ein Schemabild einer elektroakustischen Diskussionsanlage,
- Figur 2: ein Blockschaltbild eines Teilnehmergerätes der Diskussionsanlage nach Figur l.

Die in den Figuren gezeigte elektroakustische Diskussionsanlage umfaßt eine Zentrale l, mit welcher eine größere Anzahl von Teilnehmergeräten 2 über ein einziges, gemeinsames Kabel 3 elektrisch verbunden ist. Das mehradrige Kabel 3 führt von der Zentrale l zu mehreren Steckdosen 4, die in die Möblierung, z.B. die Sessel 5 des Raumes, in welchem die Diskussionsanlage installiert ist, eingebaut sind. An jede Steck dose 4 ist ein Teilnehmergerät 2 angeschlossen.

Jedes Teilnehmergerät 2 umfaBt ein Mikrofon 22 und einen über eine Zuleitung angeschlossenen Kopfhörer 23, ferner weitere Kommunikationseinrichtungen, über welche der Teilnehmer Nachrichten für die Zentrale eingeben und von dieser empfangen kann. Diese Kommunikationseinrichtungen dienen z.B. - in hier nicht näher gezeigter Weise - zum Abstimmen und Wählen, zur Bewertung, zur Lernkontrolle oder zur Identifizierung der Teilnehmer. Sie umfassen Nachrichteneingabemittel, die in Figur l durch eine Tastatur 26 angedeutet sind, sowie zur optischen Ausgabe von Nachrichten und Betriebszuständen eine einzige, große Flüssigkristallanzeige 24. Schließlich ist noch ein Kanalwahlschalter 25 vorgesehen, mittels welchem der Teilnehmer einstellen kann, welche von mehreren angebotenen Sprachen er am Kopfhörer 23 abhören will.

Die Zentrale l umfaßt eine elektroakustische Verstärkereinrichtung ll zur Verstärkung der von den Mikrofonen 22 kommenden Ton- bzw. Mikrofonsignale. Die Verstärkereinrichtung ll steuert über das Kabel 3 die Kopfhörer 23 der Teilnehmergeräte 2 an.

Die Zentrale l umfaßt weiter einen nach Programm arbeitenden Rechner l2, welcher über zwei Adern des Kabels 3 digitalcodierte Datensignale von den Teilnehmergeräten 2 empfängt und über zwei Adern des Kabels 3 digitalcodierte Steuer- und Anzeigesignale zu den Teilnehmergeräten 2 aussendet.

Ferner umfaßt die Zentrale l eine Stromversorgung l3, welche neben der Verstärkereinrichtung ll und dem Rechner l2 über das Kabel 3 auch die in den einzelnen Teilnehmergeräten 2 enthaltenen und noch näher zu erläuternden elektronischen Baugruppen speist.

Der Zentrale l ist eine Simultan-Dolmetscheranlage 7 zugeordnet, an welcher Übersetzungen der von den Mikrofonen 22 kommenden Sprechbeiträge auf besondere NF-Kanäle aufgesprochen werden. Deren Signale werden in der Verstärkereinrichtung ll ebenfalls verstärkt und zusammen mit dem Originalton über das Kabel 3 den Teilnehmergeräten 2 zugeleitet.

Einzelheiten eines Teilnehmergerätes sind in Figur 2 gezeigt. Jedes Teilnehmergerät 2 enthält einen Abhör-Empfänger 30 mit ausgangsseitig z.B. zwölf NF-Kanälen, auf welchen der Empfänger den Originalton und die Übersetzungen zur Verfügung stellt. Die Bauart des Abhör-Empfängers 30 richtet sich nach der Art der Tonübertragung über das Kabel 3. Im einfachsten Fall, bei unmodulierter Parallel-Übertragung aller Kanäle handelt es sich um ein einfaches Anschlußglied. Die Ausgänge des Empfängers 30 sind zu einer NF-Torschaltung 32 geführt, an welche der Kopfhörer 23 angeschlossen ist.

Die NF-Torschaltung wird von einem Prozessor 3l gesteuert, der über eine Schnittstelle 33 an das Kabel 3 angeschlossen ist und über diese Datensignale an den Rechner l2 der Zentrale l aussendet sowie die Steuer- und Anzeigesignale des Rechners l2 erhält.

Über eine weitere Schnittstelle 34 steuert der Prozessor 3l die Flüssigkristallanzeige 24 an. Über eine dritte Schnittstelle 35 ist er mit einem als EEPROM ausgebildeten Textspeicher 36, einem ebenfalls als EPROM ausgebildeten Betriebsprogramm-Speicher 37 und mit einem als RAM verwirklichten Arbeitsspeicher 38 verbunden. Schließlich steht die Eingabe-Tastatur 26 über eine Schnittstelle 39 mit dem Prozessor 3l in Verbindung.

Der Kanalwahlschalter 25 steuert unmittelbar die NF-Torschaltung 32 und gibt über diese außerdem eine Information über seine jeweilige Stellung an den Prozessor 3l ab. Von der NF-Torschaltung wird derjenige NF-Kanal des Empfängers 30 zum Kopfhörer 23 durchgeschaltet, der in seiner Numerierung der Stellung des Kanalwahlschalters entspricht, d.h. es liegt eine feste Zuordnung zwischen dem jeweiligen physischen NF-Kanal und der Kanalwahlschalter-Stellung vor. Welche Sprache über den jeweils durchgeschalteten NF-Kanal übertragen wird, hängt von der in der Zentrale l gesteuerten Zuordnung der Sprachen zu den physischen NF-Kanälen ab.

Alternativ oder zusätzlich zu dem vom Teilnehmer bedienbaren Kanalwahlschalter 25 kann ein dem Teilnehmer nicht zugänglicher Codierschalter 27 vorgesehen sein, der die gleiche Funktion wie der Kanalwahlschalter hat und dazu benutzt werden kann, das Teilnehmergerät auf einen bestimmten Kanal und damit eine bestimmte Sprache fest einzustellen.

Mittels der Flüssigkristallanzeige 24 werden dem Teilnehmer Betriebszustände angezeigt, z.B. die Aufnahmebereitschaft des Mikrofons oder die Bereitschaft zur Entgegennahme einer Identifizierungs-Meldung, sowie erläuternde Hinweise zur Benutzung des Gerätes. Die Anzeige erfolgt in Form von Texten, und zwar immer nur in jeweils einer, wählbaren Sprache. Die Anzeige-Texte sind in mehreren, z.B. zwölf verschiedenen Sprachen in dem Textspeicher 36 abgelegt. Welche Sprache für die Anzeige benutzt wird, richtet sich nach der Stellung des Kanalwahlschalters 25, alternativ nach der Stellung des Codierschalters 27. Welche der jeweiligen Anzeige-Texte einer Sprache benutzt werden, richtet sich nach dem jeweiligen Betriebszustand der Diskussionsanlage und des jeweiligen Teilnehmergerätes. Die entsprechende Steuerung der Flüssigkristallanzeige 24 geschieht durch den Prozessor 3l über die Schnittstelle 34. Die jeweils benötigten Anzeige-Texte entnimmt der Prozessor 3l dem Textspeicher 36. Die jeweilige Stellung des Kanalwahlschalters 25 kennt der Prozessor 3l über die NF-Torschaltung 32. Von der Zentrale l erhält der Prozessor über die Schnittstelle 33 einmalig am Beginn einer Veranstaltung eine Zuordnungstabelle, aus welcher die Zuordnung der verwendeten Sprachen zu den physischen NF-Kanälen hervorgeht. Nach Maßgabe dieser Zuordnungstabelle schickt der Prozessor aus dem Textspeicher 36 Anzeige-Texte zur Flüssigkristallanzeige 24 in der gleichen Sprache, die über den NF-Kanal übertragen wird, auf welchen der Kanalwahlschalter 25 eingestellt ist. Damit erhält der Teilnehmer, der am Kanalwahlschalter 25 eine bestimmte Abhör-Sprache einstellt, an der Flüssigkristallanzeige 24 Text-Anzeigen in der jeweils gleichen Sprache.

Der Textvorrat im Textspeicher 36 kann gewünschtenfalls abgeändert werden, indem der Textspeicher 36 vom Rechner l2 der Zentrale l aus gelöscht und mit einem neuen Text-Satz, z.B. in anderen Sprachen als zuvor, geladen wird.

## Patentansprüche

1. Elektroakustische Diskussionsanlage mit einer Zentrale (l) und einer größeren Anzahl von an die Zentrale angeschlossenen Teilnehmergeräten (2) für die Diskussions-Teilnehmer;
jedes Teilnehmergerät (2) umfaßt ein Mikrofon (22) und mindestens eine Kommunikationseinrichtung (24 - 26), über welche der Teilnehmer Nachrichten für die Zentrale (l) eingeben und von dieser empfangen kann;
zu dem Mikrofon (22) und jeder Kommunikationseinrichtung (24 - 26)gehören Bedienungselemente (25, 26) und Mittel zur Anzeige (24) von Nachrichten und Betriebszuständen am jeweiligen Teilnehmergerät;
gekennzeichnet durch folgende Merkmale:
die Mittel zur Anzeige sind durch eine Flüssigkristallanzeige (24) gebildet, an welcher alle optisch auszugebenden Nachrichten und Betriebszustände in Textform angezeigt werden;
die Anzeige erfolgt jeweils in einer von mehreren wählbaren Sprachen;
jedes Teilnehmergerät (2) umfaßt einen Textspeicher (36), der die benötigten Anzeige-Texte in mehreren Sprachen enthält;
jedes Teilnehmergerät (2) umfaßt einen Sprachenwahlschalter (25; 27), welcher den Textspeicher derart ansteuert, daß aus diesem nur die Anzeige-Texte in der jeweils am Sprachenwahlschalter (25) eingestellten Sprache an die Flüssigkristallanzeige (24) überstellbar sind.

2. Diskussionsanlage nach Anspruch l,
die mit einer Simultan-Dolmetscheranlage (7) kombiniert ist und bei der jedes Teilnehmergerät (2) einen mehrkanaligen Abhör-Empfänger (30) mit einem zugeordneten Kanalwahlschalter (25) für die Wahl des jeweils an einen Kopfhörer (23) durchzuschaltenden NF-Kanales des Empfängers umfaßt,
gekennzeichnet durch folgende Merkmale:
der Kanalwahlschalter (25) für den Abhör-Empfänger (30) dient gleichzeitig als Sprachenwahlschalter für die Flüssigkristallanzeige (24);
die Auslegung ist so getroffen, daß die für die Anzeige benutzte Sprache mit der jeweils abgehörten Sprache übereinstimmt.

3. Diskussionsanlage nach Anspruch 2,
gekennzeichnet durch folgende weitere Merkmale:
jedes Teilnehmergerät (2) umfaßt einen mit der Zentrale (l)verbundenen Prozessor (3l);
der Prozessor (3l) steuert den Datenverkehr zwischen dem Kanalwahlschalter (25), dem Textspeicher (36), der Flüssigkristallanzeige (24), einem Arbeitsspeicher (38) und einer NF-Torschaltung (32) für die Durchschaltung des mit dem Känalwahlschalter (25) jeweils ausgewählten NF-Kanales des Abhör-Empfängers (30);
der Prozessor (3l) erhält von der Zentrale (l) eine Zuordnungs-Tabelle, aus welcher die für den jeweiligen Einsatz der Diskussionsanlage festgelegte Zuordnung zwischen den NF-Kanälen und den Sprachen hervorgeht;
der Prozessor (3l) stellt den Textspeicher (36) nach Maßgabe des Kanalwahlschalters (25) gemäß der jeweils vorliegenden Zuordnungs-Tabelle ein.

4. Diskussionsanlage nach Anspruch l, 2 oder 3,
gekennzeichnet durch Festwertspeicher als Textspeicher.

5. Diskussionsanlage nach Anspruch l, 2 oder 3,
gekennzeichnet durch elektrisch umladbare Festwertspeicher (36) als Textspeicher, die von der Zentrale (l) aus geladen werden.

## Claims

1. Electroacoustic discussion arrangement with a central control (1) and a larger number of subscriber instruments (2) connected to the central control for the discussion participants;
each subscriber instrument (2) comprises a microphone (22) and at least one communications device (24-26) via which the participant can send or receive information through the central control (1);
the microphone (22) and each communications device (24-26) have associated operating elements (25,26) and means (24) for displaying news and operating states on each subscriber instrument;
characterised by the following features:
the display means are formed by a liquid crystal display (24) on which all information and operating states which are to be given out optically are displayed in text form;
the display is given in one of several chosen languages;
each subscriber instrument (2) comprises a text memory (36) which contains the required display texts in several languages;
each subscriber instrument (2) comprises a language selector switch (25;27) which controls the text memory so that the liquid crystal display (24) only shows from this the display texts in the language set on each language selector switch (24).

2. Discussion arrangement according to claim 1,
which is combined with a simultaneous interpreting arrangement (7) and wherein each subscriber instrument (2) comprises a multi-channel listening receiver (30) with an associated channel selector switch (25) for selecting the NF channel of the receiver which is to be switched through to each headphone (23),
characterised by the following features:
the channel selector switch (25) for the listening receiver (30) serves at the same time as a language selector switch for the liquid crystal display (24);
the design is such that the language used for the display agrees with the language being listened to.

3. Discussion arrangement according to claim 2
characterised by the following additional features:
each subscriber instrument (2) comprises a processor (31) connected to the central control (1);
the processor (31) controls the movement of data between the channel selector switch (25), the text memory (36), the liquid crystal display (24), an operating memory (38) and a NF-gate circuit (32) for connecting through the NF channel of the listening receiver (30) which is selected each time with the channel selector switch (25);
the processor (31) receives from the central control (1) an assignment table showing the assignment fixed for each use of the discussion arrangement between the NF channels and the languages;
the processor (31) sets the text memory (36) according to the channel selector switch (25) according to each assignment table present.

4. Discussion arrangement according to claim 1, 2 or 3
characterised by a read-only memory as the text memory.

5. Discussion arrangement according to claim 1, 2 or 3
characterised by electrically reloadable read-only memories (36) as text memories which are loaded from the central control (1).

## Revendications

1. Installation électroacoustique de discussion, comprenant un central (1) et une pluralité d'appareils de participant, raccordés au central et destinés aux personnes participant à la discussion;
chaque appareil de participant (2) comportant un microphone (22) et au moins un dispositif de communication (24 - 26) par lequel le participant peut envoyer des informations au central (1) et en recevoir de celui-ci;
des éléments de commande (25, 26) et des moyens indicateurs (24) pour indiquer des informations et états de fonctionnement étant associés au microphone (22) et à chaque dispositif de communication (24 - 26), sur chaque appareil de participant;
caractérisée par les caractéristiques suivantes :
les moyens indicateurs sont constitués par un afficheur à cristaux liquides (24) sur lequel toutes les informations et états de fonctionnement à indiquer optiquement sont affichés sous forme textuelle;
l'affichage s'effectue à chaque fois dans une langue parmi plusieurs pouvant être choisies;
chaque appareil de participant (2) comprend une mémoire de textes (36) contenant, en plusieurs langues, les textes nécessaires pour l'affichage;
chaque appareil de participant (2) comporte un sélecteur de langue (25; 27) qui commande la mémoire de textes de manière que seuls les textes à afficher dans la langue choisie par ce sélecteur de langue (25) soient transmis de cette mémoire à l'afficheur à cristaux liquides (24).

2. Installation de discussion selon revendication 1, combinée à une installation d'interprétation simultanée (7) et dans laquelle chaque appareil de participant (2) comporte un récepteur d'écoute à plusieurs canaux (30) avec un sélecteur de canal y associé (25) pour choisir le canal BF à relier à un écouteur (23),
caractérisée par les caractéristiques suivantes:
le sélecteur de canal (25) pour le récepteur d'écoute (30) sert en même temps de sélecteur de langue pour l'afficheur à cristaux liquides (24);
la conception-réalisation est telle que la langue utilisée pour l'affichage est à chaque fois la même que la langue écoutée.

3. Installation de discussion selon revendication 2,
caractérisée par les autres caractéristiques suivantes:
chaque appareil de participant (2) comprend un processeur (31) relié au central (1);
ce processeur (31) commande les flux de données entre le sélecteur de canal (25), la mémoire de textes (36), l'afficheur à cristaux liquides (24), une mémoire de ravail (38) et un circuit de porte BF (32) pour valider le canal BF qui, au moyen du sélecteur de canal (25), est choisi parmi les canaux du récepteur d'écoute (30);
le processeur (31) reçoit du central (1) une table d'attributions d'où découle la correspondance qui, pour l'utilisation spécifique de l'installation de discussion, est établie entre les canaux BF et les langues;
le processeur (31) règle la mémoire de textes (36), en fonction du sélecteur de canal (25), conformément à la table de correspondance existante.

4. Installation de discussion selon revendication 1, 2 ou 3,
caractérisée par des mémoires fixes en tant que mémoires de textes.

5. Installation de discussion selon revendication 1, 2 ou 3, caractérisée par des mémoires fixes électriquement rechargeables (36), en tant que mémoires de textes, lesquelles sont chargées à partir du central (1).
